# EUROPÄISCHE PATENTSCHRIFT

(11) **EP 1 439 503 B1**
(45) Veröffentlichungstag und Bekanntmachung des Hinweises auf die Patenterteilung: **18.06.2008**
(21) Anmeldenummer: 03026404.8
(22) Anmeldetag: 19.11.2003
(51) Int. Cl.: G07F 17/32

(54) **Gehäuse für einen portablen münzbetätigten Unterhaltungsautomaten**
Housing for a portable coin-operated amusement machine
Boitier pour une machine d'amusement portable déclenchée par pièces de monnaie

(30) Priorität: 14.01.2003 DE 10301152
(43) Veröffentlichungstag der Anmeldung: 21.07.2004
(73) Patentinhaber: adp Gauselmann GmbH, 32339 Espelkamp (DE)
(72) Erfinder: Gauselmann, Paul, 32339 Espelkamp (DE)

(56) Entgegenhaltungen:
- EP-A- 0 813 136
- EP-A- 1 274 052
- US-A- 3 940 136
- US-B1- 6 198 515
- US-B1- 6 206 836
- US-B1- 6 289 326
- US-B1- 6 320 974
- US-B1- 6 359 775
- US-B1- 6 560 093

## Beschreibung

Die Erfindung bezieht sich auf ein Gehäuse für einen Portablen münzbetätigten Unterhaltungsautomaten gemäß dem Oberbegriff des Patentanspruchs 1.

Aus der Druckschrift US 3940136 ist ein Unterhaltungsautomat bekannt, dessen Gehäuse bistrotischartig ausgebildet ist und dessen Deckplatte um eine horizontal verlaufende Drehachse an dem Grundkörper verschwenkbar ist. Die verschwenkbare Deckplatte weist einen Durchbruch auf, dem ein TV-Monitor zugeordnet ist, der an der Unterseite der verschwenkbaren Deckplatte befestigt ist. Des Weiteren umfasst das Gehäuse in der vertikalverlaufenden Wandung des Grundkörper eine verschwenkbare Klappe, an der ein Münzprüfer mit darunter angeordnetem Münzsammelbehälter angeordnet ist. Die Anordnung der Bauteile innerhalb des Grundkörpers weist jedoch den Nachteil auf, dass diese nur unzureichend bei Reparaturen erreicht werden können, und dass weitergehende Bauelemente z. B. ein Münzprüfer, nur durch eine weitere Öffnung im Gehäuses zu Servicezwecken erreichbar ist.

Portable münzbetätigte Spielautomaten mit TV- oder LCD-Anzeigemitteln, die in einem kompakten Gehäuse angeordnet sind, sind aus der Zeitschrift Münzautomat Ausgabe 12/2000 bekannt. Der kompakt ausgebildete Spielautomat kann auf einer Konsole, einem Tisch oder einer Theke in einer Gaststätte aufgestellt werden.

Das Symbolanzeigemittel ist mit einer berührungsempfindlichen Oberfläche ausgestattet. Zur Wartung und Instandsetzung des Spielautomaten sind die v-förmig ausgebildeten Seitenwände des Gehäuses des Spielautomaten entfernbar, damit eine Reparatur an der CPU oder anderweitigen mechanischen oder elektronischen Bauteilen durchführbar ist. Der geometrische und funktionelle Aufbau des Spielautomaten weist jedoch den Nachteil auf, dass ein schneller Zugriff auf defekte Bauteile durch den Servicetechniker nicht ermöglicht wird. Erst nach Entfernung der v-förmig ausgebildeten geschraubten Seitenwände kann die v-förmig ausgebildete Frontblende in der Gesamtheit entnommen werden, um nachfolgend das Anzeigemittel zu entfernen, um an weitere Bauelemente zu gelangen.

Aufgabe der Erfindung ist es, ein Gehäuse eines münzbetätigten Unterhaltungsautomaten derart auszubilden, dass dieses äußerst Kompakt aufgebaut ist, und dass durch ein öffnen der Seitenwände der Servicetechniker unmittelbar alle Bauelemente uneingeschränkt erreichen kann.

Diese Aufgabe wird erfindungsgemäß durch die Merkmale des Patentanspruchs 1 gelöst.

Weitergehende vorteilhafte Ausgestaltungen der Erfindung sind den Unteransprüchen entnehmbar.

Der erfindungsgemäße münzbetätigte Unterhaltungsautomat weist den Vorteil auf, dass das Gehäuse derart ausgebildet ist, dass die an einem Bodenteil verschwenkbar angeordneten Frontseiten um eine horizontal am Bodenteil befindliche Drehachse verschwenkbar sind. Nach Entriegelung der Frontseite bzw. Rückseite sind die auf den Innenseiten der Frontseiten angeordneten Bauelemente und die zwischen den beiden Frontseiten im Gehäuse angeordneten insbesondere zur Geldverarbeitung vorgesehenen Bauteile frei zugänglich. Darüber hinaus ist besonders die Rückseite als Wärmeableitfläche ausgebildet. Zum einen sind im Bodenteil des Gehäuses Lüftungsöffnungen vorgesehen und zum anderen sind im oberen Gehäusebereich Luftaustrittsöffnungen vorgesehen. Durch die geometrische Ausgestaltung des satteldachartigen Gehäuses des Unterhaltungsautomaten wird bodenseitig des Unterhaltungsautomaten die durch die Bauelemente erwärmte Luft zu den Luftaustrittsöffnungen geleitet, die im oberen Bereich des Gehäuses angeordnet sind. Im mittleren Bereich des Gehäuse ist zugriffsgeschützt eine entnehmbare Geldaufnahmebox angeordnet zur Aufnahme von Banknoten und Münzgeld. Dadurch bedingt kann eine Reparatur an einem geöffneten Gerätegehäuse durchgeführt werden, ohne dass Zugriff auf das Geld möglich ist. Somit muss nicht vor einer Reparatur des Unterhaltungsautomaten durch eine weitere Person erst eine Kassierung am Automaten erfolgen.

Ein Ausführungsbeispiel der Erfindung wird in der Zeichnung dargestellt. Es zeigt:
- Figur 1:: Eine frontseitige Ansicht eines münzbetätigten Unterhaltungsautomaten, perspektivisch dargestellt,
- Figur 2:: Eine rückseitige Ansicht des münzbetätigten Unterhaltungsautomaten, perspektivisch dargestellt, und
- Figur 3:: Den Unterhaltungsautomaten mit geöffneter Front- und Rückseite, perspektivisch dargestellt.

Ein in der Figur 1 dargestellter portabler münzbetätigter Unterhaltungsautomat 1 weist eine dreieckig ausgebildete Querschnittsfläche auf. Eine Frontseite 2 umfaßt einen Durchbruch 3, hinter dem ein Anzeigemittel 4, z.B. ein LCD-, OLED-Display oder -Monitor mit berührungsempfindlicher Oberfläche, angeordnet ist. Unterhalb des Anzeigemittels 4 befindet sich auf der Frontseite 2 jeweils im Bereich der Stirnseiten 5, 5b ein perforierter Bereich 6, hinter dem im Unterhaltungsautomaten 1 nicht dargestellte elektromagnetische Wandler angeordnet sind. Oberhalb des Anzeigemittels 4 befinden sich zwei kreisrunde Durchbrüche 7, 8. Hinter dem Durchbruch 7 ist eine Lichtquelle angeordnet, die eine Vielzahl von Illumineszenzdioden umfaßt. Benachbart dazu ist ein CCD-Bildsensor (Charge Coupled Device) im Durchbruch 8 vorgesehen, dessen Ausgang mit einer nicht näher dargestellten, einen Massenspeicher aufweisenden, Steuereinheit mit einem Mikrocomputer verbunden ist. Im oberen Bereich 9 der Frontseite 2 ist ein schlitzförmiger Durchbruch 10 vorgesehen, dem unterhaltungsautomatenseitig ein nicht dargestellter Münzleitkanal zugeordnet ist, der an einem nicht dargestellten Münzprüfer mündet. Auf der Stirnseite 5 des Gehäuses des Unterhaltungsautomaten 1 ist eine kreissegmentartige schlitzförmige Öffnung 11 vorgesehen. Dieser Öffnung ist gehäuseseitig eine Vorrichtung zur Entgegennahme und Prüfung auf Wertigkeit von Banknoten zugeordnet.

In der Figur 2 wird der münzbetätigte Unterhaltungsautomat 1 von der Rückseite perspektivisch dargestellt. Auf der Stirnseite 5b ist in einem oberen Bereich 12 ein Betätigungselement 13 angeordnet, welches auf den Münzprüfer wirkt. Unterhalb des Betätigungselementes 13 weist die Stirnseite 5b eine Öffnung 14 auf, die mit einer Blende 15 verschlossen ist. Die Blende 15 weist eine schlitzförmig vertikal verlaufende Münzausgabeöffnung 16 auf. Der Münzausgabeöffnung 16 ist gehäuseseitig ein Münzleitkanal zugeordnet, mittels dem von dem Münzprüfer nicht akzeptierte Münzen zu der Münzausgabeöffnung 16 geleitet werden. Benachbart zu der Münzausgabeöffnung 16 ist auf der Blende 15 ein Schließzylinder 19 angeordnet, mittels dem die Blende 15 auf der Stirnseite 5b des Unterhaltungsautomaten 1 verriegelt wird.

Der Unterhaltungsautomat 1 weist eine als verschwenkbare Klappe ausgebildete Rückseite 18 auf. Die Rückseite 18 ist bodenseitig des Unterhaltungsautomaten 1 verschwenkbar befestigt und wird mittels eines im oberen Bereich der Rückseite 18 angeordneten Schließzylinders 19 verriegelt. Unterhalb dieser klappenartig ausgebildeten Rückseite 18 befindet sich bodenseitig eine Steckerleiste 20, über die eine Verbindung zur Netzspannung bzw. zum Anschluß an ein Datennetzwerk erfolgt.

In der Figur 3 ist der geöffnete Unterhaltungsautomat 1 perspektivisch dargestellt. Das Gehäuse 21 des Unterhaltungsautomaten 1 besteht aus einem Grundrahmen 22, der eine dreiecksförmige Querschnittsfläche aufweist. Ein Bodenelement 23 des Grundrahmens 22 weist eine Mehrzahl von langlochartig ausgebildeten Durchbrüchen 24 als Luftzuführöffnungen auf. An den Längsseiten des Bodenelements 23 sind nicht dargestellte Lagerstellen vorgesehen, an denen die Frontseite 2 bzw. die Rückseite 18 verschwenkbar angeordnet ist. Eine Verriegelung der Frontseite 2 bzw. der Rückseite 18 erfolgt im oberen Bereich 25 des Grundrahmens 22 formschlüssig. Dem Durchbruch 3 der Frontseite 2 ist ein LCD-Anzeigeelement 4 zugeordnet. Die zum Betreiben des Anzeigeelements 4 erforderlichen Bauelemente sind rückseitig an diesem angeordnet. Von dem schlitzförmigen Durchbruch 10 führt ein Münzkanal 26 zu einem Münzprüfer 27. Unterhalb des Münzprüfers 27 bzw. einer Vorrichtung 28 zur Entgegennahme von Banknoten erstreckt sich zwischen den Stirnseiten 5, 5b ein Hohlquader 29. In dem Hohlquader 29 ist ein über die Öffnung 14 entnehmbarer nicht näher dargestellter Münzsammelbehälter mit der Blende 15 angeordnet. In dem Hohlquader 29 ist benachbart zu dem Münzprüfer 27 ein Lüfter 35 angeordnet. Mittels des elektromagnetisch angetriebenen Lüfters 35 wird die durch die Durchbrüche 24 in das Gehäuse eintretende Frischluft zu den im oberen Bereich des Gehäuses 21 angeordneten Luftaustrittsöffnungen befördert. Gleichfalls wird die Rückseite 18 als Wärmeableitfläche genutzt.

Durch Betätigung des Schließzylinders 19 kann die Rückseite 18 in annähernd eine horizontale Position verschwenkt werden. Nachfolgend ist ein nicht näher dargestellter Entriegelungsmechanismus für die Frontseite 2 betätigbar, so daß auch diese in einen annähernd horizontalen Bereich verschwenkbar ist. Bei geöffnetem Gehäuse gemäß der Figur 3 sind sämtliche Bauelemente des münzbetätigten Unterhaltungsautomaten 1 zugänglich, so daß die Wartung un Instandsetzung aufgrund der guten Zugänglichkeit aller Bauelemente leicht und schnell durchführbar ist.

Da ein Münzsammelbehältnis in dem allseits geschlossenen Hohlquader 29 angeordnet ist, weist der erfindungsgemäße münzbetätigte Unterhaltungsautomat 1 den weiteren Vorteil auf, daß vor einer Instandsetzung des Gerätes nicht zuvor eine Kassenleerung durchgeführt werden muß, da die Kasse von dem Techniker während der Reparatur oder Wartungsarbeiten nicht erreichbar ist. Der segmentartigen schlitzförmigen Öffnung 11 ist die Vorrichtung 28 zur Entgegennahme und Prüfung der Wertigkeit der Banknoten zugeordnet. Der stirnseitig auf der Blende 15 entriegelbare als Schublade ausgebildete Münzsammelbehälter ist derart ausgebildet, daß dieser sowohl Münzgeld als auch Banknoten in getrennten Bereichen des Münzsammelbehälters aufnimmt. Benachbart zu dem Banknotenprüfer 28 ist an der Stirnseite 5 ein Massenspeicher 30 angeordnet. Unterhalb des Banknotenprüfers 28 befindet sich ein CD-ROM-Laufwerk 31. Auf der Innenseite der Rückseite 18 ist ein Mikrocomputersystem 32 angeordnet. Oberhalb des Mikrocomputersystems 32 ist ein mittels eines Schließzylinders 19 betätigbarer Verriegelmechanismus 33 vorgesehen. Der Verriegelungsmechanismus 33 korrespondiert mit in dem oberen Querstab des Grundrahmens 22 angeordneten schlitzförmigen Langlöchern 34, in denen jeweils ein Haltefinger des Verriege-lungsmechanismus 33 eingreift.

## Patentansprüche

1. Gehäuse für einen Portablen münzbetätigten Unterhaltungsautomaten mit einem Anzeigemittel, das an einem verschenkbaren Gehäuseteil angeordnet ist,
**dadurch gekennzeichnet,**
**dass** das Gehäuse (21) des Unterhaltungsautomaten (1) im Querschnitt eine dreieckförmige Gehäuseform aufweist, und das eine Frontseite (2) und Rückseite (18) des Gehäuses (21) jeweils an einem Grundrahmen (22) über eine am Bodenelement (23) angeordnete Lagerstelle verschwenkbar ist.

2. Gehäuse nach Anspruch 1,
**dadurch gekennzeichnet,**
**dass** im Bodenelement (23) Durchbrüche (14) angeordnet sind, und dass im oberen Bereich des Grundrahmens (22) angeordnete Entlüftungsöffnungen vorgesehen sind, und dass zwischen den Durchbrüchen (14) und den Entlüftungsöffnungen mindestens ein Lüfter angeordnet ist.

3. Gehäuse nach Anspruch 1,
**dadurch gekennzeichnet,**
**dass** zwischen den Stirnseiten (5, 5b) ein Hohlquader (29) bodenelementseitig angeordnet ist, und dass von dem Hohlquader (29) ein Münzsammelbehälter umschlossen wird, der über die Stirnseite (5b) dem Unterhaltungsautomaten (1) entnehmbar ist.

4. Gehäuse nach Anspruch 3,
**dadurch gekennzeichnet,**
**dass** der Münzbehälter mindestens zwei Aufnahmeabschnitte aufweist, wobei ein Aufnahmeabschnitt einer Vorrichtung zur Entgegennahme von Banknoten (28) und der andere Bereich einem Münzprüfer zugeordnet ist.

## Claims

1. Housing for a portable coin-operated amusement machine, having a display means which is arranged on a pivotable housing part,
**characterized**
**in that** the cross section of the housing (21) of the amusement machine (1) has triangular form, and in that a front face (2) and rear face (18) of the housing (21) can each be pivoted on a basic frame (22) via a mounting point which is arranged on the base element (23).

2. Housing according to Claim 1,
**characterized**
**in that** apertures (14) are arranged in the base element (23), and in that ventilation openings which are arranged in the upper region of the basic frame (22) are provided, and in that at least one fan is arranged between the apertures (14) and the ventilation openings.

3. Housing according to Claim 1,
**characterized**
**in that** a hollow cube (29) is arranged on the base element between the end faces (5, 5b), and in that a coin collection container which can be removed from the amusement machine (1) via the end face (5b) is surrounded by the hollow cube (29).

4. Housing according to Claim 3,
**characterized**
**in that** the coin container has at least two accommodation sections, with one accommodation section being associated with an apparatus for receiving bank notes (28) and the other region being associated with a coin validator.

## Revendications

1. Boîtier pour un appareil automatique de divertissement actionné par des pièces de monnaie, comprenant un moyen indicateur qui est disposé sur une partie de boîtier pivotante, **caractérisé en ce que** le boîtier (21) de l'appareil automatique de divertissement (1) présente une section transversale de forme triangulaire du boîtier et la face avant (2) et la face arrière (18) du boîtier (21) peuvent à chaque fois pivoter sur un cadre de base (22) par le biais d'un point d'appui disposé sur l'élément de fond (23).

2. Boîtier selon la revendication 1, **caractérisé en ce que** des traversées (14) sont disposées dans l'élément de fond (23) et que des ouvertures de ventilation sont prévues dans la zone supérieure du cadre de base (22) et qu'au moins un ventilateur est disposé entre les traversées (14) et les ouvertures de ventilation.

3. Boîtier selon la revendication 1, **caractérisé en ce qu'**un parallélépipède creux (29) est disposé du côté de l'élément de fond entre les côtés frontaux (5, 5b) et que le parallélépipède creux (29) entoure un récipient collecteur de pièces de monnaie qui peut être retiré par le côté frontal (5b) de l'appareil automatique de divertissement (1).

4. Boîtier selon la revendication 3, **caractérisé en ce que** le récipient à pièces de monnaie présente au moins deux sections d'accueil, une section d'accueil étant associée à un dispositif de réception de billets de banque (28) et l'autre zone étant associée à un contrôleur de pièces de monnaie.
